# EUROPÄISCHE PATENTSCHRIFT

(11) **EP 2 603 361 B1**
(45) Veröffentlichungstag und Bekanntmachung des Hinweises auf die Patenterteilung: **10.09.2014**
(21) Anmeldenummer: 11724652.0
(22) Anmeldetag: 14.06.2011
(51) Int. Cl.: B26D 3/08, B26D 7/08, B26F 1/40, B26F 1/18

(54) **VORRICHTUNG ZUM BEARBEITEN VON ODER ERZEUGEN VON BRECHLINIEN BEI FLÄCHIGEN PRODUKTEN**
DEVICE FOR MAKING BREAK LINES IN FLAT PRODUCTS
DISPOSITIF POUR FAIRE DES LIGNES DE RUPTURE SUR DES PRODUITS PLANS

(30) Priorität: 15.11.2010 DE 102010043895; 09.08.2010 DE 102010039094
(43) Veröffentlichungstag der Anmeldung: 19.06.2013
(73) Patentinhaber: Pantec AG, 6362 Stansstad (CH)
(72) Erfinder: ROHRER, Hans-Peter, CH-4313 Moehlin (CH); LAUTZ, Carsten, CH-6644 Orselina (CH); PETER, Hans, CH-5027 Herznach (CH)
(74) Vertreter: Kocher, Mark Werner
(86) Internationale Anmeldenummer: PCT/EP2011/059816
(87) Internationale Veröffentlichungsnummer: WO 2012/019808

(56) Entgegenhaltungen:
- EP-A2- 1 849 569
- WO-A1-01/41984
- CH-A5- 628 564
- DE-A1- 3 603 627
- DE-A1-102004 050 686
- DE-U1-202005 000 643
- US-A1- 2006 071 057
- US-A1- 2007 084 322

## Beschreibung

Die Erfindung betrifft ein Verfahren zum Bearbeiten von oder Erzeugen von Brechlinien bei flächigen Produkten mit einem Bearbeitungswerkzeug, welches zwischen sich und einem Gegenwerkzeug das Produkt bearbeitet.

Z.B. in der Lebensmittel-, Kosmetik- und Pharmaindustrie bestehen die Verpackungen oftmals aus Laminaten. Diese müssen bei der Herstellung der Behältnisse in die gewünschte Form gebracht werden, wofür sie unter anderem auch bearbeitet, insbesondere getrennt werden müssen. Dieses Bearbeiten sollte zur Schonung der Werkzeuge und der Werkstücke verschleißarm erfolgen. Ein typischer Folienverbund setzt sich aus einer Bodenfolie, die z.B. aus Polyamid (PA), Polyester (PES), Polyethylenterephthalat (PET), Polypropylen (PP), Polystyrol (PS), Polyvinylchlorid (PVC) bestehen kann, und einer eingebundenen Sperrschicht gegen die Penetration von Sauerstoff, Wasser, Fetten und UV-Strahlung zusammen. Eine derartige Sperrschicht kann z.B. Ethylenvinylalkohol (EVOH), ein Thermoplast oder auch eine Aluminiumfolie sein. Üblicherweise ist der Folienverbund auch noch mit einer Deckfolie versehen, die z.B. aus PET, PP, oder einem Verbund, z.B. mit Aluminiumfolie, bestehen kann. Weitere Materialien sind Aluminium, Papierlaminat, Papier, Karton und sogar Textilbahnen.

Ein Verfahren zum Verschweißen von Bechern ist aus der DE 103 59 036 B4 bekannt. Die DE 36 03 627 A1 und die DE 201 14 860 U1 zeigen ein Verfahren zum Einarbeiten von Öffnungen in Behälter. Die DE 10 2008 016 916 A1 zeigt eine Vorrichtung zum Schneiden von Werkstücken. Die DE 295 03 122 U1 offenbart eine Sonotrode.

Ein bekanntes Verfahren zum Herstellen von Sollbruchstellen mittels einer mit Ultraschall beaufschlagten Sonotrode ist in CH 628 564 A5 beschrieben und gezeigt. Eine Sonotrode ist hier mit keilförmigen Enden versehen, die auf das zu bearbeitende Material aufgedrückt werden, und über einen kurzen Zeitraum wird die Sonotrode mit Ultraschall beaufschlagt, bis in Form eines eingedrückten Bereichs eine kreisförmige oder eckige Rille entsprechend der Form der zu verschließenden Dose gebildet wird. Eine rillenförmige Sollbruchstelle entsteht hier also ausschließlich mittels einer Materialverformung durch die Ultraschallbeaufschlagung.

Der Erfindung liegt die Aufgabe zugrunde, ein Bearbeitungsverfahren der eingangs genannten Art derart weiter zu entwickeln, dass mit dem Bearbeitungsverfahren das Produkt eine vorteilhafte Eigenschaft erhält, wobei der Bearbeitungsvorgang verschleißfreier oder kraftreduziert durchgeführt werden kann.

Diese Aufgabe wird mit einem Verfahren gelöst, das die Merkmale des Anspruchs 1 aufweist.

Mit dem erfindungsgemäßen Verfahren wird die primäre Schnittbewegung des Bearbeitungswerkzeugs, z.B. des Stempels oder Messers, mit einer weiteren Bewegung ergänzt. Diese weitere Bewegung wird von der Ultraschallsonotrode erzeugt, an welcher das Bearbeitungswerkzeug befestigt ist. Auf diese Weise können die Produkte, auch Laminate mit höherem Deformationsvermögen, prozesssicher geschnitten oder gestanzt werden. Mit dem erfindungsgemäßen Verfahren erfolgt dies mit reduzierten Kräften. Der wesentliche Vorteil besteht darin, dass das flächige Produkt in dem Bereich, in welchem es bearbeitet wurde, zusätzlich versprödet wird. Das flächige Produkt, welches z.B. eine hochflexible Folie ist, kann dann an der bearbeiteten Stelle einfach durchgetrennt werden, indem es verformt, z.B. abgeknickt wird. Bei Folien, welche auf herkömmlicher Weise bearbeitet werden, verformt sich die bearbeitete Stelle mit und bricht nicht durch, da die, wenn auch geschwächte Stelle nach wie vor flexibel und elastisch ist. Eine derartige Sollbruchstelle bricht nicht oder nur schwer durch. Eine bevorzugte Anwendung findet die Erfindung bei Knickverpackungen, z.B. für Joghurt mit Zerealien oder bei hochflexiblen, biegeschlaffen Folien, wie Klarsichtfolien.

Als vorteilhafte Bearbeitungsbewegung des Bearbeitungswerkzeugs wird eine lineare Bewegung angesehen. Die Ultraschallsonotrode führt eine oszillierende Bewegung aus, deren Richtung parallel zur Bearbeitungsbewegung verläuft und dieser überlagert ist. Das erfindungsgemäße Verfahren führt demnach eine lineare Hauptbewegung überlagert mit einer linearen oszillierenden Sekundärbewegung in Schnittrichtung mittels Ultraschall aus. Dabei werden Schwingungsamplituden im Bereich von 5µm bis 20µm erzeugt und auf die Schnittkante übertragen.

Die Oberflächenschwingungen an der Schnittkante dienen der Erweichung des Laminates in der Schnittzone und helfen ein Verspannen des Materials vor dem Einsetzen des Trennrisses zu vermeiden. Ein gelegentliches Heraustrennen von Materialpartikeln aus dem Laminat nach adhäsivem Anbinden am Schnittwerkzeug (Fadenbildung), was beim konventionellen Schneiden oftmals der Fall ist, kann damit unterbunden werden.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein. In der Zeichnung zeigen:
- Figur 1: einen Längsschnitt durch eine Trennvorrichtung in geöffnetem Zustand; und
- Figur 2: einen Längsschnitt durch die Trennvorrichtung in geschlossenem Zustand (Scherschnitt).

Der in der Zeichnung dargestellte Längsschnitt zeigt eine insgesamt mit 10 bezeichnete Bearbeitungsvorrichtung mit einem Gegenwerkzeug 12 (Matrize), welches an einem Werkzeughalter 14 befestigt ist und mittels eines Schlittens 16 vertikal verfahrbar ist. Dem Gegenwerkzeug 12 liegt ein Bearbeitungswerkzeug 18 gegenüber, das von einem Niederhalter 20 umgeben ist. Das Gegenwerkzeug 12 weist an der Unterseite eine Schneide 24 auf. Die Schneide 24 weist mit Abstand zueinander liegende Schneidabschnitte auf, mit welchen ein Perforationsschnitt herstellbar ist. Die Abmessungen der Schneidabschnitte sind derart gewählt, dass diese mit einem Spaltabstand von wenigen 1/100 mm in die im Gegenwerkzeug 12 vorgesehene Schneidkontur 26 einfahren kann, was in der Figur 2 dargestellt ist. Dabei wird der Hubbewegung des Schlittens 16 die Ultraschallbewegung des Bearbeitungswerkzeugs 18 überlagert. Das Material des zu bearbeitenden Produktes (nicht dargestellt) wird dadurch erweicht, wodurch der Schneidprozess wesentlich unterstützt wird. Außerdem werden die Schneidränder verrundet. Zwischen den Schneidabschnitten verbleiben am zu bearbeitenden Produkt Stege.

Es besteht auch die Möglichkeit das Bearbeitungswerkzeug 18 eine durchgehende Scheide 24 besitzt, mit der das flächige Produkt aber nur über einen Teil der Dicke durchtrennt wird. Bei beiden Varianten wird das flächige Produkt im Bereich der Bearbeitung versprödet, so dass die Bearbeitungsstelle anschließend leicht durch Verformung aufgebrochen werden kann. Das Gegenwerkzeug 12 kann auch mit geschlossener Oberfläche ausgeführt sein, so dass das Bearbeitungswerkzeug 18 einen Quetschschnitt ausführt. Dabei endet die Zustellbewegung des Schlittens 16 bevor das Gegenwerkzeug 12 das Bearbeitungswerkzeug 18 berührt.

## Patentansprüche

1. Verfahren zum Bearbeiten von oder Erzeugen von Brechlinien bei flächigen Produkten mit einem Bearbeitungswerkzeug (18), welches zwischen sich und einem Gegenwerkzeug (12) das Produkt bearbeitet, wobei die Bearbeitung das flächige Produkt über einen Teil der Dicke durchtrennt, wobei das Bearbeitungswerkzeug (18) eine Schneide (24) aufweist und von einer Ultraschallsonotrode (22) getragen wird, mit dem Bearbeitungswerkzeug (18) eine Bearbeitungsbewegung ausgeführt wird, und mit der Ultraschallsonotrode (22) eine oszillierende Bewegung ausgeführt wird, deren Richtung parallel zur Bearbeitungsbewegung verläuft und dieser überlagert ist, und wobei das flächige Produkt in dem Bereich, in welchem es bearbeitet wurde, zusätzlich versprödet wird.

2. Verfahren nach Anspruch 1, **dadurch gekennzeichnet, dass** es zum Schneiden oder Stanzen der flächigen Produkte verwendet wird.

3. Verfahren nach einem der vorhergehenden Ansprüche, **dadurch gekennzeichnet, dass** mit der Bearbeitungsbewegung des Bearbeitungswerkzeugs (18) eine geradlinige oder linienförmige Bewegung ausgeführt wird.

4. Verfahren nach einem der vorhergehenden Ansprüche, **dadurch gekennzeichnet, dass** mit der oszillierenden Bewegung der Ultraschallsonotrode (22) ein Hub von 5µm bis 20µm ausgeführt wird.

5. Verfahren nach einem der vorhergehenden Ansprüche, **dadurch gekennzeichnet, dass** eine Kraftreduktion von bis zu 20 % erzielt wird.

6. Verfahren nach einem der vorhergehenden Ansprüche, **dadurch gekennzeichnet, dass** als Bearbeitungswerkzeug (18) ein Perforationsmesser verwendet wird, mit dem das flächige Produkt streckenweise durchtrennt wird und zwischen den Trennstellen Stege verbleiben.

7. Verfahren nach Anspruch 6, **dadurch gekennzeichnet, dass** mit dem Bearbeitungswerkzeug (18) die Stege in ihrer Höhe reduziert werden.

8. Verfahren nach einem der Ansprüche 1 bis 5, **dadurch gekennzeichnet, dass** das flächige Produkt in seiner Höhe reduziert wird.

9. Verfahren nach einem der vorhergehenden Ansprüche, **dadurch gekennzeichnet, dass** die Ultraschallsonotrode (22) als Konvertersonotrode verwendet wird.

## Claims

1. Method for machining or producing break lines in flat products with a machining tool (18) which machines the product between itself and a counter-tool (12), wherein the machining cuts the flat product over part of the thickness, wherein the machining tool (18) has a cutter (24) and is carried by an ultrasound sonotrode (22), the machining tool (18) executes a machining motion and the ultrasound sonotrode (22) executes an oscillating motion, the direction of which runs parallel to the machining motion and overlays this, and wherein the flat product is embrittled additionally in the region in which it has been machined.

2. Method according to claim 1, **characterized in that** it is used to cut or punch the flat products.

3. Method according to any of the preceding claims, **characterized in that** in the machining motion, the machining tool (18) executes a rectilinear or linear motion.

4. Method according to any of the preceding claims, **characterized in that** in the oscillating motion, the ultrasound sonotrode (22) executes a stroke of 5µm to 20µm.

5. Method according to any of the preceding claims, **characterized in that** a force reduction of up to 20% is achieved.

6. Method according to any of the preceding claims, **characterized in that** a perforation cutter is used as a machining tool (18) with which the flat product is cut in sections, wherein webs remain between the cut points.

7. Method according to claim 6, **characterized in that** the machining tool (18) reduces the webs in height.

8. Method according to any of claims 1 to 5, **characterized in that** the flat product is reduced in height.

9. Method according to any of the preceding claims, **characterized in that** the ultrasound sonotrode (22) is used as a converter sonotrode.

## Revendications

1. Procédé permettant d'usiner ou de générer des lignes de rupture dans des produits plans avec un outil d'usinage (18) qui usine le produit entre lui et un outil opposé (12), l'usinage sectionnant le produit sur une partie de son épaisseur, ledit outil d'usinage (18) comportant une lame de coupe (24) et étant porté par une sonotrode à ultrasons (22), un mouvement d'usinage étant effectué avec ledit outil d'usinage (18) et un mouvement oscillant étant effectué avec la sonotrode à ultrasons (22) dans une direction parallèle au mouvement d'usinage en étant superposé à celui-ci, et le produit plan étant, en plus, fragilisé dans la zone dans laquelle il a été usiné.

2. Procédé selon la revendication 1, **caractérisé en ce qu'**il est utilisé pour couper ou découper les produits plans.

3. Procédé selon l'une quelconque des revendications précédentes, **caractérisé en ce qu'**avec le mouvement d'usinage de l'outil d'usinage (18) est effectué un mouvement rectiligne ou linéaire.

4. Procédé selon l'une quelconque des revendications précédentes, **caractérisé en ce qu'**avec le mouvement oscillant de la sonotrode à ultrasons (22) est effectué une course de 5 µm à 20 µm.

5. Procédé selon l'une quelconque des revendications précédentes, **caractérisé en ce qu'**une diminution de force jusqu'à 20 % maximum est obtenue.

6. Procédé selon l'une quelconque des revendications précédentes, **caractérisé en ce que** l'outil d'usinage (18) est utilisé en tant que lame de perforation, par laquelle le produit plan est sectionné par zones et des barrettes subsistent entre les zones sectionnées.

7. Centrale éolienne selon la revendication 6, **caractérisé en ce que** la hauteur des barrettes est diminuée au moyen de l'outil d'usinage (18).

8. Procédé selon l'une quelconque des revendications 1 à 5, **caractérisé en ce que** le produit plan est diminué dans sa hauteur.

9. Procédé selon l'une quelconque des revendications précédentes, **caractérisé en ce que** la sonotrode à ultrasons (22) est utilisée en tant que sonotrode de convertisseur.
